# EUROPÄISCHE PATENTSCHRIFT

(11) **EP 0 422 034 B1**
(45) Veröffentlichungstag und Bekanntmachung des Hinweises auf die Patenterteilung: **18.03.1992**
(21) Anmeldenummer: 89906545.2
(22) Anmeldetag: 19.06.1989
(51) Int. Cl.: E04B 2/86

(54) **BEWEHRUNGSGEBILDE UND UNTER VERWENDUNG DER BEWEHRUNGSGEBILDE HERGESTELLTE PLATTENSCHALELEMENTE**
REINFORCING FORMED BODY AND FORMWORK PANEL ELEMENTS MADE USING SAID BODY
STRUCTURE D'ARMATURE ET ELEMENTS DE COFFRAGE DE DALLE FABRIQUES A L'AIDE DE LADITE STRUCTURE

(30) Priorität: 20.06.1988 AT 1584/88
(43) Veröffentlichungstag der Anmeldung: 17.04.1991
(73) Patentinhaber: BUCHER, Franz, A-6020 Innsbrück (AT)
(72) Erfinder: BUCHER, Franz, A-6020 Innsbrück (AT)
(74) Vertreter: Hofinger, Engelbert, DDr.
(86) Internationale Anmeldenummer: AT8900060
(87) Internationale Veröffentlichungsnummer: WO8912722

(56) Entgegenhaltungen:
- DE-A- 3 214 502
- DE-A-35 425 651
- FR-A- 2 551 115

## Beschreibung

Die Erfindung betrifft ein gitterträgerartiges Bewehrungsgebilde für eine Betonplatte, mit zwei voneinander distanzierten Flachstegen gleicher Breite und mit diese verbindenden seitlich an den Flachstegen angeschweißten Gitterstäben, insbesondere in Form von Bügelschlangen, wobei beidseitg eine Schalplatte parallel zu den Flachstegen am Bewehrungsgebilde befestigbar ist sowie unter Verwendung derartiger Bewehrungsgebilde hergestellte Plattenelemente.

Aus der DE-PS 32 14 502 ist ein plattenförmiges Bauelement für die Mantelbetonbauweise bekannt, dessen beiden Schalplatten durch die eingangs erwähnten gitterträgerartigen Bewehrungsgebilde voneinander distanziert gehalten werden. Die bewehrungsgebilde weisen dabei eine im Querschnitt rechteckige Form auf, wobei die Gitterstäbe die beiden die Rechteckschmalseiten definierenden Längsstege aus Flachbändern verbinden, an denen die Schalplatten anliegend befestigt sind. Da eine vollständige Betonumhüllung der Flachbänder nicht möglich ist, ragen, um bei einem Durchrosten der Flachbänder das Lösen der Schalplatten zu verhindern, die von außen eingesetzten, rostfreien Schrauben in den Füllraum und werden direkt in den beton eingebunden.

Eine erweiterte Verwendung der Bewehrungen für Deckenplatten, zu deren Schalung nur unterseitig eine Schalplatte vorgesehen wird, ist nicht möglich, da wie erwähnt dem dann als Untergurt dienenden Flachband die unbedingt erforderliche Betonumhüllung fehlen würde.

Die AT-PS 311 627 beschreibt eine Armierung für Wände, die aus einem gewellten Mattenteil und senkrecht dazu angeordneten Leitern besteht, deren Stäbe zur Fixierung von beiderseitig anbringbaren Gittern über die durch die wellung des Mattenteiles vorgebene Wanddicke vorstehen. Die Gitter werden Mit Spritzbeton versehen, Sodaß ein Schalelement entsteht, das mit Beton ausfüllbar ist.

Eine derartige Armierung mit einseitigem Gitter kann auch für Deckenplatten verwendet werden, da sämtlicne Metallteile letztendlich im Beton eingehüllt sind.

Einen ähnlichen Aufbau einer Wand beschreibt auch die DE-OS 27 22 711, wobei der innere Hohlraum nicht mit Beton gefüllt wird. Im Hohlraum sind zu einer rechteckigen Säule gebogene Metallgitter angeordnet, an denen seitlich zwei Bügelschlangen befestigt sind, die über die Gittersäulen seitlich vorstehen. Die vorstehenden Scheitel der Bügelschlangen durchdringen Platten aus geschäumten Polystyrol und dienen zur außenseitigen befestigung von Metallgittern, die im Spritzbeton eingebettet werden, wobei die Polystyrolplatten als Schalung zum Hohlraum hin dienen. In gleicher Weite lassen sich auch zumindest Dachplatten herstellen. Die Herstellung und Aufstellung einer Wand- bzw. Deckenplatte gemäß den beiden letztgenannten Druckschriften erfordert im Vergleich zu den plattenförmigen Bauelementen der eingangs genannten DE-PS 32 14502 einen verhältnismäßig großen Zeitaufwand durch den Aufbau der äußeren Wandschichten aus einem Metallgitter und der Spritzbetonaufbringung.

Die Erfindung hat es sich daher zur Aufgabe gestellt ein bewehrungsgebilde zu schaffen, mit dessen Hilfe nicht nur Wandschalelemente für die Mantelbetonbauweise gemäß der DE-PS 32 14 502 sondern ebenso auch Deckenschalelemente rasch und einfach herstellbar sind, deren Aufstellung und Komplettierung zu Wand- oder Deckenplatten bei gleichzeitigem Korrosionsschutz der wesentlichen Bewehrungsteile ebenso rasch und einfach erfolgen kann.

Erfindungsgemäß wird dies dadurch gelöst, daß das Bewehrungsgebilde über die Flachstege beidseitig vorstehende Teile aufweist, die die Schalplatte von den Flachstegen in einem eine Betonumhüllung der Flachstege erlaubenden Maß distanzieren. Durch die vorstehenden Teile des Bewehrungsgebildes wird somit die unmittelbare Anlage der Schalungsplatten an den Flachstegen verhindert, die bei der Einbringung des betons somit vollständig einbettbar sind, wodurch auch der Korrosiansschutz erzielt wird. Durch die vollständige betoneinbettung der Flachstege können erfindungsgemäß bewehrungsgebilde nun nicht nur zur Bewehrung von Wandplatten sondern auch von Deckenplatten herangezogen werden, womit eine wesentliche Vereinfachung erzielt werden kann, da das Schalelement für die Decke mit Ausnahme der oberen Schalplatte dem für die Wand entsprechen kann.

Die distanzierenden Teile können in einer ersten Ausführung Endabschnitte der Gitterstäbe, insbesondere die Scheitel der Bügelschlangen umfassen, an die die Schalplatten anlegbar sind. Ein derartiges Bewehrungsgebilde enthält demnach gegenüber den Scheiteln der bügelschlangen nach innen abgesetzte Flachstege, wobei die Schalplatten an den Scheiteln der Bügelschlange im wesentlichen nur punktförmig anliegen, sodaß kein zusatzlicher Rostschutz der Anlageflächen erforderlich wird.

In einer weiteren Ausführung ist vorgesehen, daß die vorstehenden Teile die Flachstege zu U-Profilen ergänzende Seitenschenkel umfassen, an deren freie Längsränder die Schalplatten anlegbar sind. Nach der Ausführung wird die Distanz der Schalplatte von den Flachstegen durch die breite der Seitenschenkel bestimmt, deren freie Längsränder gegebenenfalls mit einer Abdeckung, etwa einem U-förmigen Kunststoffprofil versehen sein könnten. Anstelle durchgehender Seitenschenkel sind natürlich auch einzelne Distanzstücke an den Flachstegen anbringbar, sodaß auch hier punktförmige Anlageflächen erzielbar sind.

Erfindungsgemäße Bewehrungsgebilde können darüberhinaus sowohl von den Flachstegen abstehende Seitenschenkel als auch die Seitenschenkel überragende Gitterstäbe aufweisen, was insbesondere von Vorteil ist, wenn diese durch Bügelschlangen gebildet sind, sodaß wiederum deren Scheitel vorstehen. Die freien Längsränder der Seitenschenkel und die Scheitel der Bügelschlangen begrenzen dann öffnungen, die gleichzeitig auch zur Verankerung der Schalplatten herangezogen werden können, wie später noch erläutert wird. Der Abstand zwischen der Innenfläche der Schalplatten und den Flachstegen beträgt vorzugsweise zwischen 15 mm und 50 mm, sodaß die Betonumnüllung gesichert ist.

Eine weitere bevorzugte Ausführung, die die Stabilität des Bewehrungsgebildes verbessert, sieht vor, daß die beiden Bügelschlangen in Längsrichtung um den halben Schenkelabstand versetzt angeordnet sind.

In der Verwendung als Deckenplattenbewehrung können an den Außenseiten der Gitterstäbe bzw. der Bügelschlangen im Bereich des bei der Verlegung unteren, als Zugbewehrung dienenden Flachsteges zusätzliche bewehrungsstäbe angeschweißt sein.

Ebenfalls als Deckenplattenbewehrung kann eine weitere Ausführung des Bewehrungsgebildes eingesetzt werden, bei dem die an einer Seite vorstehenden Scheitel der Bügelschlangen nach außen gebogen sind. Bei dieser Ausführung kann eine direkte Befestigung der gut zugänglichen nach außen gebogenen Bügelschlangenscheitel an der Schalplatte erfolgen.

Ein plattenförmiges Wandschalelement für die Mantelbetonbauweise umfaßt, wie eingangs erwähnt, mehrere gitterträgerartige Bewehrungsgebilde, die parallel zueinander angeordnet sind, und an deren vorstehenden Teilen beidseitig insbesondere verlorene Schalplatten mit Abstand zu den beiden Flachstegen anliegen. Deren Befestigung erfolgt mittels einen Kopf aufweisenden Befestigungsmitteln, die von außen durch die Schalplatte und einen Flachsteg eingesetzt werden, sodaß deren Ende in den Raum zwischen die beiden Flachstege ragt. Die Enden werden dadurch direkt in der Beton eingebunden. Insbesondere erweist es sich dabei, wenn die Befestigungselemente durch nichtrostende Schrauben mit einer Bohrspitze gebildet sind,günstig, wenn jede Schraube einen gewindefreien Abschnitt im Anschluß an den Kopf aufweist, dessen Länge annähernd dem gewindetragenden Abschnitt mit Bohrspitze entspricht, wobei die Länge beider Abschnitte etwa dem Abstand der Schalplatte zum Flachsteg entspricht. Eine derartige Schraube läßt sich unmittelbar von außen einsetzen, da sie sich zuerst mit der Bohrspitze und dem Gewindeabscnnitt durch die Schalplatte bohrt bzw. schraubt, und anschließend jedoch beim Bohren des Loches in das Flachband außer Eingriff mit dem in die Schalplatte geschnittenen Gewinde steht, da diese dann nur den gewindefreien Abschnitt umschließt.Dessen etwa auch dem Distanzmaß entsprechende Länge stellt andererseits aber auch sicher, daß der gewindefreie Abschnitt nicht den Flachsteg durchdringen kann, da vorher der Schraubenkopf in der Schalplatte liegt, sodaß der Gewindeeingriff mit dem Flachsteg gewahrt bleibt.

Eine weitere Ausführung eines plattenförmigen Wandschalelementes für die Mantelbetonbauweise mit erfindungsgemäßen Bewehrungsgebilden und beidseitigen verlorenen Schalplatten sieht vor, daß jede Schalplatte, die im Bereich der gebogenen Scheitel der Bügelschlangen des Bewehrungsgebildes von den Scheiteln durchdrungene Schlitze aufweist, an den freien Längsrändern der Seitenschenkel der U-Profile anliegend fixiert ist.

Die Fixierung der Schalplatten kann in dieser Ausführung nicht nur durch Verschraubung mit den Flachstegen erfolgen, sondern ist auch mittels Splinten möglich, die außenseitig in die oben erwähnten Öffnungen zwischen den Scheiteln und den Seitenschenkeln eingesteckt werden. Bei einem derartigen Wandschalelement können die Schalplatten eine dem überstand der Scheitel der Bügelschlangen über die Seitenschenkel entsprechende Dicke aufweisen, wobei zum Einsetzen der Splinten außenseitige Vertiefungen in den Schalplatten vorgesehen sind.

Mittels der erfindungsgemäßen, gegebenenfalls durch Zusatzstäbe verstärkten Bewehrungsgebilde lassen sich weiters, wie erwähnt, auch Deckenschalelemente herstellen, die nur an der Unterseite eine Schalplatte aufweisen. Diese liegen wiederum an den vorstehenden Teilen der Gitterstäbe bzw. Bügelschlangen an, und werden durch Befestigungselemente, insbesondere die selbstohrenden Schrauben fixiert, die von außen durch die Schalplatte und die Flachstege hindurch geführt in den Raum zwischen die beiden Flachstege ragen, in dem sie direkt in den Beton eingebunden werden. Die notwendige Betonumhüllung des als Zugbewehrung dienenden Flachstegs und der zusätzlichen bewehrungsstäbe wird durch die distanzierte Anordnung der Schalplatten sichergestellt.

Werden die erwähnten Bewehrungsgebilde mit den an einer Seite ausgebogenen Bügelschlangenscheitel für die Herstellung von Deckenschalelementen verwendet, so sieht eine bevorzugte Ausführung vor, daß eine verlorene Schalplatte an den außen gebogenen Scheiteln der Bügelschlangen angeklammert ist. Werden hierfür Klammern verwendet, deren Schenkel länger als die Schalplatten dick sind, und die nach außen abgeschrägte Enden aufweisen, so biegen sich diese beim Verklammern nach außen zurück, wenn die Schalplatte auf eine geeignete Unterlage, etwa eine Stahlplatte aufgelegt wird. Die Klammern sind somit ausreißfest in der Schalplatte verankert. Deckenschalelemente weisen bevorzugt 3 bis 4 Gitterträger pro Schalplatte auf.Zwischen diesen können erfindungsgemäß Verdrängungskörper aus einem leichten Material, wie Polystyrolschaum auf der Schalplatte befestigt sein. Die Schalplatten selbst können ebenfalls aus geschäumtem Polystyrol bestehen. Eine andere Ausführung sieht Schalplatten aus zementgebundenen Holzwollplatten vor.

Auch die Anbringung wärmedämmender Schalplatten, die auf die vorstehenden Teile aufgeschoben werden, und zusätzlicher Platten aus einem festeren, schraub- und nagelfähigen Material, wie Holzspanplatten od. dgl., die an den vorstehenden Teilen der Gitterstäbe in der oben beschriebenen Weise anliegen, und mittels der erwähnten Befestigungselemente an den Flachstegen fixie:t werden, ist ohne weiteres möglich.

Die oben erwähnten selbstbohrenden Schrauben sind für die Befestigung der Schalplatten so ausgebildet, daß die Schraube am übergangsbereich zwischen dem gewindefreien Abschnitt und dem Kopf sich konkav gekrümmt erweitert, wobei die Erzeugende des konkav gekrümmten übergangsbereiches durch einen Abschnitt einer Kegelschnittlinie gebildet ist. Durch die Wahl der Kegelschnittlinie kann eine Formgebung des übergangsbereiches erzielt werden, die in Abhängigkeit von der Gewindehöhe der Schraube, der Bohrgeschwindigkeit und des Materials der Schalplatte eine stetig zunehmende Materialverdrängung mit möglichst senkrechter Krafteinleitung in die Schalplatte bewirkt.

Eine weitere bevorzugte Ausführung sieht vor, daß die Werkzeugaufnahmeausnehmung der Schraube in eine hintergreifbare Vertiefung übergeht, in die ein druckknopfartiger Fortsatz eines Schraubenkopfabdeckplättchens einrastbar ist.

Nachstehend wird nun die Erfindung an Hand der Figuren der beiliegenden Zeichnungen näher beschrieben, ohne darauf beschränkt zu sein.

Die Fig. 1 zeigt eine Schrägansicht eines Wandschalelementes, die Fig. 2 einen Ausschnitt eines Deckenschalelementes in Schrägansicht, die Fig. 3 einen Horizontalschnitt durch den Bewehrungsbereich des Wandschalelementes nach Fig. 1, die Fig. 4 einen Horizontalschnitt ähnlich Fig. 3 durch eine weitere Ausführung, die Fig. 5 einen Vertikalschnitt durch ein Deckenschalelement nach Fig. 2, die Fig. 6 einen Schnitt ähnlich Fig. 3 bis 5 durch ein weiteres Ausführungsbeispiel, die Fig. 7 vergrößert im Längsschnitt zwei Befestigungsbereiche der Ausführung nach Fig. 3 oder 5 mit zwei verschiedenen Stellungen der Schrauben während des Einschraubvorganges die Fig. 8 einen Axialschnitt durch zwei verschiedene Ausführungen des übergangsbereiches zwischen Schraubenschaft und Schraubenkopf, die Fig. 9 und 10 Schnitte durch ein weiteres Ausführungsbeispiel eines Deckenschalelementes und Fig. 11 eine schematische Vorderansicht eines Deckenschalelementes mit Verdrängungskörper.

Ein erfindungsgemäßes Bewehrungsgebilde 1 besteht aus zwei Flachstegen 2,3, insbesondere Blechbändern,die parallel zueinander angeordnet sind, und durch seitlich angeschweißte Gitterstäbe 4, insbesondere Bügelschlangen miteinander verbunden sind. Die Gitterstäbe 4 überragen die Flachstege 2,3 an beiden Seiten, sodaß sie davon abstehende Teile, z.B. Scheitel 5 der Bügelschlangen bilden. Die Flachstege 2,3 sind durch Seitenschenkel 18 zu U-Profilen ergänzt, deren offene Seiten nach außen weisen, wobei die Gitterstäbe 4 bzw. deren Scheitel 5 auch die Seitenschenkel 18 überragen. Zwischen den Scheiteln 5 und den Längsrändern 16 der Seitenschenkel 18 bleiben Öffnungen 15 frei. Der überstand der Gitterstäbe 4 bzw. die Breite der Seitenschenkel 18 betragt dabei ein Maß a, das zumindest der Mindestdicke der betonumhüllung der Flachstege 2,3 entspricht, und vorzugsweise zwischen 15 mm und 50 mm beträgt. Werden erfindungsgemäße Bewehrungsgebilde 1 mit Schalplatten 7,10,20 versehen, sodaß daraus Wand- und Deckenschalelemente entstehen, so verhindern die vorstehenden Teile eine direkte Anlage an den Außenseiten der Flachstege 2,3, wodurch beim Einfüllen des Betons die Betonumhüllung erreicht wird. Wandschalelemente, etwa nach Fig. 1 werden durch Anordnung mehrerer Bewehrungselemente 1 im gewünschten Abstand zueinander, anschließendem Auflegen einer Schalplatte 7 sowie deren Befestigen mittels Schrauben 14, Wenden um 180° und Auflegen und Befestigen der zweiten Schalplatte 7 hergestellt. Wie aus Fig. 3 und Fig. 7 ersichtlich, liegen die Schalplatten 7 unter Wahrung des Maßes a zum Flachsteg 2,3 an den Enden der Gitterstäbe 4 bzw. den Scheiteln 5 der Bügelschlangen an. Schrauben 14 mit einem Kopf 25, einem anschließenden gewindefreien Abschnitt 8 und einem in einer Bohrspitze endenden Gewindeabschnitt 9, die jeweils eine etwa dem Maß a entsprechende Länge aufweisen, werden von außen durch die Schalplatte 7 und den Flachsteg 2 eingesetzt. Dabei verläßt der Gewindeabschnitt 9 (Fig.7, rechts) vor dem Bohren des Loches in den Flachsteg 2 die Schalplatte 7, sodaß keine Beschädigung der Schalplatte 7 erfolgen kann. Die Schraube 14 wird (Fig. 7, links) zumindest bis zur Anlage des Kopfes 25 in der Schalplatte 7 eingeschraubt, wobei auf Grund der Längenverhältnisse der beiden Abschnitte 8 und 9, und der Dicke der Schalplatte 7 der Gewindeabschnitt im Eingriff in den Flachsteg 2,3 verbleibt, während die Bohrspitze in den Raum zwischen den Flachstegen 2,3 ragt. (Fig. 3), wo sie direkt in den Beton eingebunden wird.

Wie Fig. 8 zeigt, kann der Kopf 25 der Schraube 14 auch von einem Plättchen 28 überdeckt sein, das in die Werkzeugaufnahmeausnehmung des Kopfes 25 eingerastet ist.

Zu diesem Zweck schließt an die Werkzeugaufnahmeausnehmung eine mit einer Einschnürung versehene, hintergreifbare Vertiefung 26 an. in diese ist ein druckknopfartiger Fortsatz 29 des Plättchens 28 eingerastet. Der Kopf 25 wird dabei um die Dicke des Plättchens 28 in die Schalplatte 7,10,20 versenkt, sodaß nach dem Einsetzen des Plättchens 28 dieses bündig in der Oberfläche der Schalplatte 7,10,20 liegt. Um die für den übergangsbereich 27 zwischen dem gewindefreien Abschnitt 8 und dem Kopf 25 der Schraube sowie für den Kopf 25 erforderliche Vertiefung in der Schalplatte 7,10,20 zu erzielen, stellt die Erzeugende des konkav verlaufenden übergangsbereiches 27 einen Abschnitt einer Kegelschnittlinie, beispielsweise einer Ellipse oder einer Parabel dar. In Fig. 8 sind zwei verschiedene Ausbildungen des übergangsbereiches 27 gezeigt, wobei die in der Zeichnung linke Hälfte des übergangsbereiches an Schrauben 14 mit vergrößertem Kopfdurchmesser für Schalplatten 10,20 aus weniger druckfesten, die in der Zeichnung rechte Hälfte an Schrauben 14 für Schalplatten 7 aus höher druckfestem Material zur Anwendung kommt. Der Krümmungsverlauf der Erzeugenden stellt dabei eine übergangskurve dar, die eine stetige Zunahme der Materialverdrängung bewirkt, wobei die Kräfte an jeder Stelle möglichst senkrecht zur Oberfläche des zu verdrängenden Materials eingeleitet werden sollen. Das Material kann dadurch im Umgebungsbereich des Schraubenkopfes ohne Beschädigung verdichtet werden, wodurch ein maximaler Ausreißschutz erzielbar wird.

In Fig. 4 ist eine zweite Ausführung eines Wandschalelementes im Schnitt gezeigt. Dort sind Schalplatten 10, beispielsweise aus geschäumtem Polystyrol mit Schlitzen 17 im Bereich der Scheitel 5 versehen, sodaß sie sich bis zur Anlage an den Längsrändern 16 der Seitenschenkel 18 einschieben lassen. In dieser Anlagestellung bleibt aber dennoch der für die Betonumhüllung erforderliche Abstand zum Flachsteg 2,3 gegeben. Die Befestigung der Schalplatten 10 erfolgt mittels Splinten 12, die in außenseitige Vertiefungen 11 der Schalplatten 10 liegen und in die Öffnungen 15 eingeschoben sind.

Fig. 5 zeigt ein Deckenschalelement, dessen einzige Schalplatte 7 wiederum in der beschriebenen Weise mittels der Schrauben 14 am unteren Flachsteg 2 fixiert ist. Das Bewehrungsgebilde 1 ist in dieser Ausführung mit einer durch Bewehrungsstäbe 6 verstärkten Zugbewehrung versehen, die an den Außenseiten der Gitterstäbe 4 in Höhe des Flachsteges 2 angeschweißt sind. Auch deren Betanumhüllung ist durch den Abstand a zur Schalplatte 7 gesichert.

Die Ausführung nach Fig. 6 zeigt eine ähnlich der Ausführung nach Fig. 4 bis zur Anlage an den Seitenschenkeln 18 eingeschobene Schalplatte 10 aus wärmedämmendem Material, insbesondere geschäumtem Polystyrol, und eine an den Scheiteln 5 der Bügelschlangen anliegende Schalplatte 7, die wiederum mittels den Flachsteg 2 durchsetzenden Schrauben 14 fixiert ist. Ein derartiges Schalelement ist im übrigen sowohl als Wand- als auch Deckenschalelement verwendbar.

In Fig. 9 ist ein Längsschnitt durch ein Deckenschalelement gezeigt, das eine Schalplatte 20 aus zementgebundener Holzwolle aufweist. An dieser ist ein Bewehrungsgebilde 1 fixiert, in dem die Scheitel 5 der Bügelschlangen in Längsrichtung versetzt sind. Wie aus Fig. 10 ersichtlich, die einen versetzten Schnitt durch jeweils einen unteren Scheitel zeigt, sind die unteren Scheitel 5 der Bügelschlangen an nach außen gebogenen Abschnitten 21 vorgesehen und mittels Klammern 22 in der Schalplatte 20 befestigt. Wie aus der linken Hälfte von Fig. 10 ersichtlich, wird bei der Herstellung des Deckenelementes die Schalplatte 20 auf eine Unterlagsplatte 24, beispielsweise eine Stahlplatte gelegt und die Klammern 22 werden mittels einer nicht gezeigten Vorrichtung eingedrückt. Die abgeschrägten Enden 23 der Klammerschenkel werden an der Unterlagsplatte 24 nach außen um- und hochgebogen, sodaß die Klammern 22 fest verankert sind. Durch die nach außen gebogenen Abschnitte 21 der Bügelschlangen wird das Setzen der Klammern 22 wesentlich erleichtert. Die Stege 2,3 sind in dieser Ausführung des Bewehrungselementes 1 durch U-förmige Profilbereiche gebildet, deren Schenkel nach innen ragen und deren Quersteg in Querrichtung nach innen bombiert ist.

Fig. 11 zeigt eine schematische Stirnansicht eines Deckenschalelementes, bei dem zwischen den beiden auf der Schalplatte 7,10,20 verschraubter oder verklammerter Bewehrungsgebilden 1 ein Verdrängungskörper 30, insbesondere aus geschäumten Polystyrol, angeordnet, vorzugsweise verklebt ist. In den Fig. 9 bis 11 sind der übersichtlichkeit halber zusätzliche Bewehrungsstäbe 6 für die Zugbewehrung weggelassen worden.

Sowohl die Herstellung der Bewehrungsgebilde 1, als auch die der Schalelemente kann rasch und einfach erfolgen, wobei ein- und dasselbe Bewehrungsgebilde 1 für beide Betonplatten Verwendung findet, sodaß eine äußerst rationelle Fertigung und Lagerhaltung gegeben ist.

## Patentansprüche

1. Gitterträgerartiges Bewehrungsgebilde für eine Betonplatte, mit zwei voneinander distanzierten Flachstegen gleicher Breite und mit diese verbindenden seitlich an den Flachstegen angeschweißten Gitterstäben, insbesondere in Form von Bügelschlangen, wobei beidseitig eine SchalpLatte parallel zu den Flachstegen am Bewehrungsgebilde befestigbar ist, dadurch gekennzeichnet, daß das Bewehrungsgebilde (1) über die Flachstege (2,3) beidseitig vorstehende Teile aufweist, die die Schalplatte (7,10) von den Flachstegen (2,3) in einem eine Betonumhüllung der Flachstege (2,3) erlaubenden Maß (a) distanzierer

2. Bewehrungsgebilde nach Anspruch 1, dadurch gekennzeichnet, daß die vorstehenden Teile Endabschnitte der Gitterstäbe (4), insbesondere die gebogenen Scheitel (5) der Bügelschlangen umfassen, an die die Schalplatten (7) anlegbar sind.

3. Bewehrungsgebilde nach Anspruch 1 oder 2, dadurch gekennzeichnet, daß die vorstehenden Teile die Flachstege (2,3) zu U-Profilen ergänzende Seitenschenkel (18) umfassen, an deren freie Längsränder (16) die Schalplatten (10) anlegbar sind.

4. Bewehrungsgebilde nach Anspruch 1, dadurch gekennzeichnet, daß das Maß (a) zwischen 15 mm und 50 mm beträgt.

5. Bewehrungsgebilde nach einem der Ansprüche 1 bis 4, dadurch gekennzeichnet, daß die beiden Bügelschlangen in Längsrichtung um den halen Scheitelabstand versetzt angeordnet sind.

6. Bewehrungsgebilde nach einem der Ansprüche 1 bis 5, dadurch gekennzeichnet, daß zur Verwendung in einer Deckenplatte an den Außenseiten der Gitterstäbe (4) zusätzliche Bewehrungsstäbe (6) im Bereich eines Flachsteges (2) angeschweißt sind.

7. Bewehrungsgebilde nach einem der Ansprüche 1 bis 6, dadurch gekennzeichnet, daß die an einer Seite vorstehenden Scheitel (5) der Bügelschlangen nach außen gebogen sind.

8. PLattenförmiges Wandschalelement für die Mantelbetonbauweise mit gitterträgerartigen Bewehrungsgebilden nach einem der Ansprüche 1 bis 5, und mit verlorenen Schalplatten, die an beiden Seiten der Bewehrungsgebilde mittels Befestigungselementen fixiert sind, die sich jeweils mit einem Kopf an der Außenseite der Schalplatte abstützen, die SchalpLatte und einen Flachsteg des Bewehrungsgebildes durchsetzen, und in den Raum zwischen den beiden Flachstegen ragen, dadurch gekennzeichnet, daß jede Schalplatte (7) um das Maß (a) von einem Flachsteg (2,3) distanziert an den vorstehenden Teilen der Bewehrungsgebilde (1) anliegend fixiert ist.

9. Wandschalelement nach Anspruch 8, bei dem als Befestigungselemente Schrauben aus nichtrostendem Material mit einer Bohrspitze vorgesehen sind, die von außen in die Flachstege eingeschraubt sind, dadurch gekennzeichnet, daß jede Schraube (14) einen gewindefreien Abschnitt (8) und einen in der Bohrspitze endenden gewindetragenden Abschnitt (9) aufweist, wobei die Längen der beiden Abschnitte (8,9) jeweils etwa dem Maß (a) entsprechen.

10. Plattenförmiges Wandschalelement für die Mantelbetonbauweise, mit gitterträgerartigen Bewehrungsgebilden nach Anspruch 3, und mit verlorenen Schalplatten, dadurch gekennzeichnet, daß jede Schalplatte (10), die im Bereich der gebogenen Scheitel (5) der Bügelschlangen des Bewehrungsgebildes (1) von den Scheiteln (5) durchdrungene Schlitze (17) aufweist, an den freien Längsrändern (16) der Seitenschenkel (18) der U-Profile anliegend fixiert ist.

11. Wandschalelement nach Anspruch 10, dadurch gekennzeichnet, daß die Schalplatten (10) mittels Splinten (12) fixiert sind, die außenseitig in Öffnungen (15) eingeschoben sind, die von den Scheiteln (5) und den freien Längsrändern der Seitenschenkel begrenzt sind.

12. Wandschalelement nach Anspruch 11, dadurch gekennzeichnet, daß die Schakplatten (10) eine dem überstand der gebogenen Scheitel (5) über die freien Längsränder entsprechende Dicke aufweisen, und im Bereich der Splinte (12) diese aufnehmende Vertiefungen (11) an der Außenseite aufweisen.

13. Plattenförmiges Deckenschalelement mit gitterträgerartigen Bewehrungsgebilden nach Anspruch 6 oder7, dadurch gekennzeichnet, daß eine verlorene Schalplatte (7) an den über die mit zusätzlichen Bewehrungsstäben (6) versehenen Flachstege (2) vorstehenden Teile der Gitterstäbe (4) anliegend fixiert ist, wobei die Befestigungselemente durch die Schalplatte (7) und den Flachsteg (2) in den Raum zwischen die beiden Flachstege (2,3) ragen.

14. Plattenförmiges Deckenschalelement mit gitterträgerartigen Bewehrungsgebilden nach Anspruch 7, dadurch gekennzeichnet, daß eine verlorene Schalplatte (7) an den außen gebogenen Scheiteln (5) der Bügelschlangen angeklammert ist.

15. Deckenschalelement nach Anspruch 13, dadurch gekennzeichnet, daß auf der verlorenen Schalplatte (7) zwischen zwei Bewehrungsgebilden (1) Verdrängungskörper (30) fixiert, insbesondere aufgeklebt sind.

16. Wand- oder Deckenschalelement nach einem der Ansprüche 8 bis 15, dadurch gekennzeichnet, daß die Schalplatten (10) aus Kunststoff, insbesondere aus geschäumtem Polystyrol bestehen.

17. Wand- oder Deckenschalelement nach einem der Ansprüche 8 bis 15, dadurch gekennzeichnet, daß die Schalplatten (10) aus zementgebundenen HolzwollpLatten bestehen.

18. Wand- oder Deckenschalelement nach Anspruch 9 oder 13, dadurch gekennzeichnet, daß die Schraube (14) im übergangsbereich (27) zwischen dem gewindefreien Abschnitt (8) und dem Kopf (25) sich konkav gekrümmt erweitert, wobei die Erzeugende des konkav gekrümmten übergangsbereiches (27) durch einen Abschnitt einer Kegelschnittlinie gebildet ist.

19. Wand- oder Deckenschalelement nach einem der Ansprüche 9,13 oder 18, dadurch gekennzeichnet, daß die Werkzeugaufnahmeausnehmung der Schraube (14) in eine hintergreifbare Vertiefung (26) übergeht, in die ein druckknopfartiger Fortsatz (29) eines Schraubenkopfabdeckplättchens (28) einrastbar ist.

## Claims

1. A lattice truss-like reinforcing structure for a concrete slab, comprising two spaced-apart flat webs of equal width and lattice bars which connect the flat webs and which are laterally welded to the flat webs, the lattice bars being in particular in the form of curved loop sets, wherein a formwork panel can be fixed to the reinforcing structure on both sides parallel to the flat webs, characterised in that the reinforcing structure (1) has portions which project on both sides beyond the flat webs (2, 3) and which space the formwork panel (7, 10) from the flat webs (2, 3) at a dimension ( a ) which permits concrete encasement of the flat webs (2, 3).

2. A reinforcing structure according to claim 1 characterised in that the projecting portions include end portions of the lattice bars (4), in particular the curved apexes (5) of the curved loop sets, against which the formwork panels (7) can be applied.

3. A reinforcing structure according to claim 1 or claim 2 characterised in that the projecting portions include side limb portions (18) which supplement the flat webs (2, 3) to define U-shaped profile configurations and against the free longitudinal edges (16) of which the formwork panels ( 10 ) can be applied.

4. A reinforcing structure according to claim 1 characterised in that the dimension ( a ) is between 15 mm and 50 mm.

5. A reinforcing structure according to one of claims 1 to 4 characterised in that the two curved loop sets are arranged in displaced relationship in the longitudinal direction by half the apex spacing thereof.

6. A reinforcing structure according to one of claims 1 to 5 characterised in that, for use in an overhead panel, additional reinforcing bars (6) are welded to the outsides of the lattice bars (4) in the region of a flat web (2).

7. A reinforcing structure according to one of claim 1 to 6 characterised in that the apexes (5), which project at one side, of the curved loop sets are bent outwardly.

8. A panel-shaped wall formwork element for the cast concrete method of construction with lattice truss-like reinforcing structures according to one of claims 1 to 5, and with lost forwork panels which are fixed to both sides of the reinforcing structures by means of fixing elements which each bear with a head against the outside of the formwork panel, pass through the formwork panel and a flat web of the reinforcing structure, and project into the space between the two flat webs, characterised in that each formwork panel ( 7 ) is fixed in a condition of bearing against the projecting portions of the reinforcing structure (1), spaced by the dimension (a) from a flat web (2, 3).

9. A wall formwork element according to claim 8 wherein the fixing elements are screws of corrosion-resistant material with a boring tip which are screwed into the flat webs from the outside characterised in that each screw (14) has a thread-free portion (8) and a thread-bearing portion (9) which terminates in the boring tip, wherein the lengths of the two portions (8, 9) each approximately correspond to the dimension (a).

10. A panel-shaped wall formwork element for the cast concrete method of construction with lattice truss -like reinforcing structures according to claim 3 and with lost formwork panels characterised in that each formwork panel (10) which in the region of the curved apexes (5) of the curved loop sets of the reinforcing structure (1) has slots (17) through which the apexes (5) pass is fixed in a condition of bearing against the free longitudinal edges (16) of the side limb portions (18) of the U-profiles.

11. A wall formwork element according to claim 10 characterised in that the formwork panels (10) are fixed by means of key members (13) which are inserted from the outside into openings (15) which are defined by the apexes (5) and the free longitudinal edges of the side limb portions.

12. A wall formwork element according to claim 11 characterised in that the formwork panels (10) are of a thickness which corresponds to the amount by which the curved apexes (5) project beyond the free longitudinal edges and in the region of the keys (12) are provided on the outside with recesses (11) for accomodating the keys.

13. A panel-shaped overhead formwork element with lattice truss-like reinforcing structures according to claim 6 or claim 7 characterised in that a lost formwork panel (7) is fixed in a condition of bearing against the portions of the lattice bars (4) which project beyond the flat webs (2) which are provided with additional reinforcing bars (6), wherein the fixing elements project through the formwork panel (7) and the flat web (2) into the space between the two flat webs (2, 3).

14. A panel-shaped overhead formwork element with lattice truss-like reinforcing structures according to claim 7 characterised in that a lost formwork panel (7) is clamped to the outwardly curved apexes (5) of the curved loop sets.

15. An overhead formwork element according to claim 13 characterised in that displacement bodies (30) are fixed, preferably by adhesive, on the lost formwork panel (7) between two reinforcing structures (1).

16. A wall or overhead formwork element according to one of claims 8 to 15 characterised in that the formwork panels (10) comprise plastics material, in particular foamed polystyrene.

17. A wall or overhead formwork element according to one of claims 8 to 15 characterised in that the formwork panels (10) comprise cementbound wood fibre panels.

18. A wall or overhead formwork element according to claim 9 or claim 13 characterised in that the screw (14) enlarges in a concavely curved configuration in the transitional region (27) between the thread-free portion (8) and the head (25), wherein the generatrix of the concavely curved transitional region (27) is formed by a portion of an ellipse.

19. A wall or overhead formwork element according to one of claims 9, 13 and 18 characterised in that the tool receiving recess in the screw (14) goes into a depression (26) which can be engaged behind and into which can be engaged a press stud-like extension ( 29 ) of a screw head cover plate portion (28).

## Revendications

1. Structure d'armature semblable à une poutre en treillis pour un panneau de béton, comprenant deux barrettes plates de même largeur écartées l'une de l'autre et des barreaux, se présentant en particulier sous forme d'étriers en serpentins, soudés latéralement sur les barrettes plates et les reliant, un panneau de coffrage pouvant être fixé de part et d'autre sur la structure d'armature parallèlement aux barrettes plates, caractérisée en ce que la structure d'armature (1) présente des parties qui font saillie de part et d'autre des barrettes plates (2, 3) et écartent le panneau de coffrage (7, 10) des barrettes plates (2, 3) sur une distance (a) permettant d'enrober les barrettes plates (2, 3) de béton.

2. Structure d'armature selon la revendication 1, caractérisée en ce que les parties saillantes comprennent des parties terminales des barreaux (4), en particulier les somments coudés (5) des étriers en serpentins, contre lesquelles les panneaux de coffrage (7) peuvent être appliqués.

3. Structure d'armature selon la revendication 1 ou 2, caractérisée en ce que les parties saillantes comprennent des branches latérales (18) qui complètent les barrettes plates (2, 3) pour former des profilés en U et sur les bords longitudinaux libres (16) desquelles peuvent être appliqués les panneaux de coffrage (10).

4. Structure d'armature selon la revendication 1, caractérisée en ce que la distance (a) est comprise entre 15 mm et 50 mm.

5. Structure d'armature selon l'une des revendications 1 à 4, caractérisée en ce que les deux étriers en serpentins sont décalés en direction longitudinale sur une distance correspondant à la moitié de l'écartement entre les sommets.

6. Structure d'armature selon l'une des revendications 1 à 5, caractérisée en ce que pour une utilisation dans un panneau pour plafond, des barres d'armature (6) supplémentaires sont prévues sur les côtés extérieurs des barreaux (4), dans la zone d'une barrette plate (2).

7. Structure d'armature selon l'une des revendications 1 à 6, caractérisée en ce que les sommets (5) des étriers en serpentins qui font saillie sur un côté sont coudés vers l'extérieur.

8. Elément de coffrage pour mur en forme de panneau pour la construction avec enveloppe de béton comprenant des structures d'armature semblables à des poutres en treillis selon l'une des revendications 1 à 5, et des panneaux de coffrage perdus qui sont fixés sur les deux côtés des structures d'armature au moyen d'éléments de fixation qui prennent appui chacun avec une tête sur le côté extérieur du panneau de coffrage, traversent le panneau de coffrage et une barrette plate de la structure d'armature et font saillie dans l'espace entre les deux barrettes plates, caractérisé en ce que chaque panneau de coffrage (7) est fixé contre les parties saillantes des structures d'armature (1) en étant écarté d'une barrette plate (2, 3) de la distance (a).

9. Elément de coffrage pour mur selon la revendication 8, dans lequel les éléments de fixation sont constitués par des vis en matériau inoxydable avec une pointe de perçage, lesdistes vis étant vissées de l'extérieur dans les barrettes plates, caractérisé en ce que chaque vis (14) présente une partie non filetée (8) et une partie (9) filetée se terminant dans la tête de perçage, les longueurs des deux parties (8, 9) correspondant chacune à peu près à la distance (a).

10. Elément de coffrage pour mur en forme de plateau pour la construction avec enveloppe de béton comprenant des structures d'armature semblables à des poutres en treillis selon la revendication 3, et des panneaux de coffrage perdus, caractérisé en ce que chaque panneau de coffrage (10) qui, dans la zone des sommets coudés (5) des étriers en serpentins de la structure d'armature (1), présente des fentes (17) traversées par les sommets (5), est fixé contre les bords longitudinaux libres (16) des branches latérales (18) des profilés en U.

11. Elément de coffrage pour mur selon la revendication 10, caractérisé en ce que les panneaux de coffrage (10) sont fixés au moyen de goupilles fendues (12) qui sont introduites du côté extérieur dans des ouvertures (15) qui sont limitées par les sonnets (5) et les bords longitudinaux libres des branches latérales.

12. Elément de coffrage pour mur selon la revendication 11, caractérisé en ce que les panneaux de coffrage (10) possèdent une épaisseur correspondant à la distance sur laquelle les sommets coudés (5) dépassent des bords longitudinaux libres et présentent sur le côté extérieur, dans la zone des goupilles fendues (12), des creux (11) recevant lesdites goupilles.

13. Element de coffrage pour plafond en forme de panneau comprenant des structures d'armature semblables à des poutres en treillis selon la revendication 6 ou 7, caractérisé en ce qu'un panneau de coffrage perdu (7) est fixé contre les parties des barreaux (4) qui font saillie des barrettes plates (2) munies de barres d'armature supplémentaires (6), les éléments de fixation traversant le panneau de coffrage (7) et la barrette plate (2) et faisant saillie dans l'espace compris entre les deux barrettes plates (2, 3).

14. Elément de coffrage pour plafond en forme de panneau comprenant des structures d'armature semblables à des poutres en treillis selon la revendication 7, caractérisé en ce qu'un panneau de coffrage perdu (7) est fixé par des agrafes sur les sommets courbés vers l'extérieur (5) des étriers en serpentins.

15. Elément de coffrage pour plafond selon la revendication 13, caractérisé en ce que des corps d'écartement (30) sont fixés, en particulier collés, sur le panneau de coffrage perdu (7), entre deux structures d'armature (1).

16. Elément de coffrage pour mur ou plafond selon l'une des revendications 8 à 15, caractérisé en ce que les panneaux de coffrage (10) sont en matière plastique, en particulier en polystyrène moussé.

17. Elément de coffrage pour mur ou plafond selon l'une des revendications 8 à 15, caractérisé en ce que les panneaux de coffrage (10) sont constitués de panneaux en laine de bois liés au ciment.

18. Elément de coffrage pour mur ou plafond selon a revendication 9 ou 13, caractérisé en ce que la vis (14) s'élargit en étant courbée de manière concave dans la zone de transition (27) entre la partie non filetée (8) et la tête (25), la génératrice de la zone de transition (27) courbée de manière concave étant formée par une partie d'une liane de section conique.

19. Elément de coffrage pour mur ou plafond selon l'une des revendications 9, 13 ou 18, caractérisé en ce que l'évidement dans la vis (14) destiné à recevoir un outil se prolonge par un creux (26) dans lequel peut être verrouillé un prolonbement en forne de bouton-poussoir (29) d'une plaquette de recouvrement de tête de vis (28).
